# FASCICULE DE BREVET EUROPEEN

(11) **EP 1 435 893 B1**
(45) Date de publication et mention de la délivrance du brevet: **06.02.2008**
(21) Numéro de dépôt: 02796303.2
(22) Date de dépôt: 22.08.2002
(51) Int. Cl.: A61J 1/20

(54) **CONDITIONNEMENT DE SECURITE POUR FLACON A USAGE MEDICAL**
SICHERHEITSVERPACKUNG FÜR EINE FLASCHE FÜR MEDIZINISCHE ANWENDUNGEN
SAFETY PACKAGING FOR A BOTTLE FOR MEDICAL USE

(30) Priorité: 22.08.2001 FR 0110982; 18.12.2001 FR 0116379
(43) Date de publication de la demande: 14.07.2004
(73) Titulaire: MAPTECH, 69007 Lyon (FR)
(72) Inventeur: HAMEDI-SANGSARI, Farid, F-69009 Lyon (FR)
(74) Mandataire: Lavé, Michèle
(86) Numéro de dépôt international: PCT/FR2002/002920
(87) Numéro de publication internationale: WO 2003/017916

(56) Documents cités:
- EP-A- 0 285 424
- EP-A- 1 034 772
- WO-A-97/20536
- US-A- 5 743 312

## Description

La présente invention a pour objet un dispositif de conditionnement de sécurité pour flacon à usage médical, notamment pour flacon contenant des substances potentiellement dangereuses pour les utilisateurs ou l'environnement (anticancéreux, antibiotiques, etc.).

Ces substances médicamenteuses sont généralement conditionnées dans des flacons en verre operculés par un bouchon en élastomère perforable, lui-même fixé de manière inviolable sur.le flacon par sertissage d'une capsule en aluminium. Ces médicaments peuvent être sous la forme d'un liquide, d'une poudre ou d'un lyophilisat. Ils sont destinés à être transférés dans une poche de perfusion contenant un liquide de perfusion (NaCl, glucose, etc.) puis à être injectés au patient. Les médicaments stockés dans le flacon sous la forme d'un liquide peuvent être directement transférés dans la poche de perfusion, ceux sous la forme d'une poudre ou d'un lyophilisat doivent au préalable être reconstitués par dissolution dans un solvant.

Les risques liés à la manipulation quotidienne de ces médicaments en flacon en verre sont de trois ordres pour le personnel soignant:
- risque de piqûre accidentelle lors des opérations de transfert ou de reconstitution à l'aide d'une seringue munie d'une aiguille non protégée,
- risque de brisure des flacons en verre lors de leur manipulation ou de leur transport.
- Risque de fuite du médicament lors de la reconstitution.

Dans le cas de la brisure accidentelle d'un flacon contenant un anticancéreux, ou de fuite du médicament, la procédure de décontamination mise en place est extrêmement lourde et coûteuse, surtout dans le cas où une femme enceinte a été en contact avec le médicament répandu (répercussions sur la croissance du foetus).

Pour un certain nombre de substances actives, il n'est pas possible d'utiliser des flacons en matière plastique et le risque de brisure du flacon est un problème majeur.

Le but de la présente invention est donc de fournir un dispositif offrant les meilleures garanties de sécurité en ce qui concerne à la fois le risque de brisure du flacon, le risque de piqûre accidentelle et les risques de fuite.

On connaît déjà des dispositifs réduisant le risque de piqûre accidentelle.

Le brevet FR1380706 décrit un dispositif de transvasement d'un récipient dans un autre constitué d'une platine traversée par deux aiguilles creuses pointues à leurs deux extrémités.

Le brevet FR1545963 décrit un dispositif de transvasement constitué par un cylindre creux muni d'un diaphragme d'arrêt traversé par une aiguille perforée comportant deux pointes.

Le brevet FR2302134 décrit un dispositif pour transférer le contenu liquide d'un récipient à travers le bouchon ou l'opercule de célui-ci dans un second récipient comprenant un corps tubulaire coiffant les cols des deux récipients, une aiguille creuse comportant deux extrémités pointues d'une longueur suffisante pour traverser les bouchons ou opercules des récipients et une autre aiguille creuse dont l'une des extrémités traverse le bouchon ou opercule de l'un des récipients et l'autre extrémité reste en communication avec l'atmosphère.

Les brevets EP0192661 et EP0195018 décrivent des dispositifs pour la reconstitution de médicaments permettant de relier un flacon de poudre et une poche de perfusion à l'aide d'une aiguille bi-pointe et comportant des moyens pour empêcher la séparation accidentelle des éléments.

Le brevet FR2780878 décrit un capuchon de transfert pour le passage d'un médicament entre un flacon et une poche à soluté comprenant un corps monobloc tubulaire et une aiguille, caractérisé par des moyens d'encliquetage particuliers.

Les documents EP0850178, EP1006981, WO0016730 et FR2789369 décrivent des dispositifs de connexion entre un récipient fermé et un contenant sous forme notamment d'ensembles prêts à l'emploi.

Ces différents dispositifs soit sont pré-montés par clipsage sur le goulot du flacon, soit sont livrés séparément, de préférence sous blister stérile, et clipsés sur le flacon par le personnel soignant.

On connaît d'après le document WO97/20536-A, état de la technique le plus proche, un dispositif pour la préparation d'une solution médicamenteuse liquide reconstituée à partir de deux composants, comportant au moins un élément portant une canule pour mettre en communication les deux conteneurs lorsqu'ils sont disposés tête-bêche et un conduit agencé pour déboucher par un premier orifice dans le conteneur contenant la substance active et pour aboutir, par un second orifice, à un embout de transfert de la substance médicamenteuse liquide reconstituée.

On connaît d'après le document EP-1034772-A un dispositif de transfert d'une substance médicamenteuse contenue dans un flacon vers une poche de soluté comprenant un premier guide cylindrique apte à recevoir le col et la partie supérieure du corps du flacon, ce premier guide comprenant des moyens aptes à empêcher le retrait total du flacon, un second guide cylindrique apte à recevoir l'orifice d'entrée de la poche de soluté et un moyen de perçage des moyens de fermeture du flacon et de la poche de soluté. Cependant, ce dispositif ne protège que la partie supérieure du corps du flacon.

Les systèmes prêts à l'emploi sont plus simples à manipuler et ils évitent le risque de contamination lors du clipsage sur le flacon ; cependant, ils sont coûteux et ne résolvent pas le problème de brisure des flacons en verre.

La présente invention est définie dans la revendication 1 et permet d'obtenir un dispositif de tranvasement bon marché, facile à fabriquer et répondant à la fois aux objectifs de sécurité du personnel et protection contre la casse.

Le dispositif peut être un corps monobloc cylindrique en matière plastique constitué de deux parties : une partie inférieure destinée à recouvrir totalement le flacon en verre et comportant éventuellement à sa base des moyens de stabilisation du dispositif en position verticale et une partie supérieure de plus faible diamètre constituée par une chambre cylindrique contenant des moyens, par exemple une aiguille bi-pointe, permettant le transfert du contenu du flacon dans un contenant, tel qu'une poche de perfusion.

Les dessins annexés permettront d'illustrer plus en détail la présente invention.
La figure 1 est une vue en coupe d'un flacon standard contenant un médicament en poudre.
La figure 2 est une vue d'une poche de perfusion standard remplie de solution injectable.
La figure 3 est une vue en coupe axiale du dispositif de conditionnement selon la présente invention avec un flacon en position "stockage".
La figure 4 est une vue en coupe axiale du dispositif de conditionnement selon la présente invention avec un flacon en position "utilisation".
La figure 5 est une vue partielle en coupe d'un mode de réalisation particulier des moyens de butée empêchant le perçage intempestif du bouchon.
La figure 6 est une vue d'un mode de réalisation particulier de l'embase du dispositif.

La figure 1 représente un flacon standard en verre (1) fermé par un bouchon (2) en élastomère fixé sur le flacon par une capsule (3) en aluminium. Le flacon contient un médicament sous forme d'une poudre ou d'un lyophilisat (4). Mais il peut s'agir d'un liquide stérile.

La figure 2 représente une poche de perfusion standard (6) pourvue d'un site d'injection (5), destiné au transfert du médicament.

La figure 3 représente un dispositif constitué par un corps monobloc tubulaire comportant une cloison (12), perpendiculaire à l'axe du corps tubulaire, qui délimite deux chambres (A) et (B) ouvertes.

La cloison (12) qui constitue la base de la chambre (A) est munie de moyens pour maintenir en place une aiguille bi-pointe (10, 11). La hauteur de la chambre cylindrique (A) est choisie de manière à protéger complètement la pointe (10) de l'aiguille. Le diamètre intérieur de la chambre (A) est inférieur à celui de la chambre (B) mais suffisant pour accepter le passage des sites d'injection (5) équipant les poches de perfusion.

L'aiguille bi-pointe (10, 11) peut être maintenue dans la cloison (12) par tout moyen approprié, tel que collage, soudure, surmoulage.

La chambre (B) dans laquelle débouche l'autre extrémité (11) de l'aiguille bi-pointe est constituée par un tube (13). Cette chambre (B) est destinée à recouvrir le flacon (1). Le diamètre du tube (13) est donc choisi de manière à pouvoir insérer le flacon (1) dans le tube. Ainsi, le diamètre du tube (13) est légèrement supérieur au diamètre du corps du flacon (1). De préférence, le tube (13) est rétréci à son extrémité supérieure en formant un tube (13a) de diamètre inférieur à celui du tube (13), le diamètre du tube (13a) étant légèrement supérieur au diamètre de l'opercule (3) du flacon. Les diamètres sont choisis de manière à permettre l'insertion de flacons de dimensions légèrement différentes. La hauteur du tube (13a) est choisie en fonction de la hauteur h bouchon (2) - opercule (3) du flacon (1).

Ce mode de réalisation comportant un tube (13) et un tube (13a) permet d'épouser la forme du flacon (1) en améliorant la liaison entre le flacon (1) et la pointe (11).

Cette meilleure liaison assure un positionnement optimal du dispositif sur le flacon, permettant ainsi à l'aiguille de perforer le bouchon (2) du flacon dans les meilleures conditions, ce qui évite les fuites à ce niveau. Ce problème de fuite est assez fréquent avec les dispositifs vendus séparément. En effet, lorsque l'infirmière connecte l'ensemble poche-dispositif-flacon, elle secoue fortement l'ensemble afin d'accélérer la dissolution du médicament, ainsi si le flacon n'est pas parfaitement solidaire du dispositif il se produit un phénomène de cisaillement qui favorise la survenue de fuite.

La paroi du tube (13) recouvrant le flacon peut être pleine ou comporter des évidements sur une partie ou la totalité de la hauteur.

Sur la figure 3, le flacon est maintenu en position de stockage à l'aide de moyens de retenue (8) destinés à empêcher le flacon de sortir de la chambre (B) et de moyens de retenue (7) destinés à empêcher le perçage intempestif du bouchon.

Les moyens de retenue (8) sont suffisamment élastiques pour permettre l'introduction en force du flacon dans le dispositif. On peut utiliser par exemple un bourrelet annulaire continu on non. Dans une variante non exemplifiée, non couverte par les revendications, ces moyens de retenue sont constitués par des nervures axiales ménagées à l'intérieur du tube (13) qui assurent une force de friction sur le corps du flacon. De plus, en jouant sur l'épaisseur de ces nervures le dispositif peut être utilisé pour des flacons ayant des diamètres légèrement différents. En variante, non couverte par les revendications, les moyens de retenue (8) peuvent être remplacés par un opercule perforable par le pouce (film ou papier soudé) ou par un bouchon prisonnier.

Les moyens de retenue (7) peuvent être formés par tout moyen susceptible d'assurer une fonction de butée élastique, par exemple un bourrelet annulaire continu on non.

De préférence, le tube (13) comporte à sa base des moyens destinés à augmenter la stabilité du dispositif en position verticale. Il s'agit par exemple d'une collerette (9), comportant éventuellement des moyens supplémentaires, par exemple des méplats, pour éviter que le dispositif ne roule lorsqu'il est en position horizontale.

Le corps monobloc tubulaire est réalisé en une matière plastique antichoc, pour éviter les risques de brisure, et de préférence transparente pour permettre la lecture des informations mentionnées sur le corps du flacon et la surveillance de son contenu. On peut utiliser toute matière plastique présentant de telles propriétés, telles que polypropylène, polycarbonate ou résine K.

Sur la figure 4, le contenu du flacon (1) est mis en communication avec le contenu de la poche de perfusion (6) après perforation du bouchon (2) par la pointe (11) et du site d'injection (5) par la pointe (10).

Le flacon (1) coulisse dans la chambre (B) sous l'action d'une poussée exercée sur le fond (14) du flacon. Le flacon se déplace jusqu'à venir buter sur la cloison (12), ce qui permet à la pointe (11) de percer le bouchon (2). De préférence, on exerce une poussée sur le fond (14) du flacon à l'aide du pouce.

Les moyens de retenue (7) permettent de maintenir le flacon en position utilisation et d'éviter le déplacement axial du flacon vers le bas.

Le site d'injection (5) de la poche de perfusion (6) est percé d'une manière classique par introduction en force du site dans la chambre (A).

La figure 5 représente un mode de réalisation particulier des moyens de butée (7) empêchant le perçage intempestif du bouchon. Dans ce mode de réalisation, les moyens de retenue élastiques sont constitués par des languettes (15, 16) dont les extrémités libres sont orientées vers l'intérieur du tube (13a). Ainsi, la poussée exercée sur le fond du flacon écarte les languettes (15, 16) qui, après le perçage du bouchon (2), empêchent le flacon de retomber vers le fond du dispositif.

Les moyens élastiques (8) peuvent également être constitués de languettes telles que les languettes (15, 16).

La figure 6 représente un mode de réalisation particulier de l'embase du dispositif. Dans ce mode de réalisation, l'embase du tube (13) comporte une ou plusieurs ouvertures (17) destinées à faciliter la poussée sur le fond du flacon. On préfère les systèmes avec une seule ouverture pour éviter le risque de sortie du flacon par traction.

Les figures illustrent un mode de réalisation dans lequel on met en communication un flacon (1) et une poche de perfusion (6). Cependant, le système peut être utilisé pour mettre en communication un flacon avec un autre type de contenant.

Les modes de réalisation exemplifiés concernent un dispositif avec une aiguille bi-pointe, mais on peut utiliser également un dispositif avec une aiguille côté flacon et un site Luer côté poche.

Le dispositif est un corps monobloc en matière plastique. Il est donc facile à produire en mettant en oeuvre les procédés classiques de l'industrie des matières plastiques.

De plus, afin d'assurer, un mode de mise en oeuvre stérile, le dispositif est stérilisé à l'oxyde d'éthylène, à la vapeur ou par rayonnement.

De préférence, le dispositif est placé à l'avance sur le flacon (1). L'ensemble dispositif/flacon est pré-assemblé, placé dans un blister et stérilisé comme ci-dessus.

En variante 1, le dispositif peut être muni d'un bouchon amovible obturant de manière étanche la chambre A, puis après montage du flacon dans la chambre B le fond de la chambre B peut être operculé par un papier "thermosoudable", permettant la stérilisation de l'ensemble à l'oxyde d'éthylène ou à la vapeur. Cette variante permet d'éviter la mise sous blister de l'ensemble dispositif-flacon. Lors de l'utilisation, l'infirmière retire le bouchon, puis pousse le flacon à travers le papier, qui va se déchirer sans effort.

Selon une autre variante, le dispositif est placé sur le flacon (1) au moment de son utilisation. Il suffit de retirer l'opercule (3) et d'insérer en force le flacon dans le tube (13).

La description et les figures sont une illustration de différents modes de réalisation de la présente invention.

## Revendications

1. Dispositif de conditionnement de sécurité pour un flacon à usage médical (1) permettant de transférer directement le contenu du flacon (1) dans un contenant, tel qu'une poche de perfusion (6), comprenant :
- un corps tubulaire cylindrique recouvrant les parois latérales du flacon (1) sur la totalité de sa hauteur, en position stockage comme en position utilisation du flacon,
- une cloison (12) perpendiculaire à l'axe du corps tubulaire,
la cloison définissant une première chambre (A) ouverte et une deuxième chambre (B) ouverte, la deuxième chambre (B) étant constituée par un tube (13) comportant des premiers moyens de retenue (7) placés au dessus du flacon (1) en position stockage et des deuxièmes moyens de retenue (8) placés en dessous du flacon (1) en position stockage
■ les premiers moyens de retenue (7) étant destinés à empêcher le perçage intempestif du bouchon du flacon (1) en position stockage et le déplacement axial vers le bas dudit flacon en position utilisation et étant suffisamment élastiques pour permettre le déplacement axial dudit flacon vers les moyens de transfert sous l'action d'une poussée exercée sur le fond (14) dudit flacon et
■ les deuxièmes moyens de retenue (8) étant destinés à empêcher le flacon (1) de sortir de la deuxième chambre (B) en position stockage et étant suffisamment élastiques pour permettre l'introduction dudit flacon dans le dispositif,
la cloison étant munie de moyens pour maintenir en place des moyens de transfert du contenu du flacon (1) dans le contenant.

2. Dispositif de conditionnement selon la revendication 1, **caractérisé en ce que** les moyens de transfert sont constitués par une aiguille bi-pointe (10, 11).

3. Dispositif de conditionnement selon la revendication 1, **caractérisé en ce que** les moyens de transfert sont constitués par une aiguille du côté du flacon (1) et un site Luer mâle ou femelle du côté du contenant.

4. Dispositif de conditionnement selon l'une des revendications 1 à 3, **caractérisé en ce que** le tube (13) est rétréci à son extrémité supérieure en formant un tube (13a) de diamètre légèrement inférieur à celui du tube (13).

5. Dispositif de conditionnement selon l'une des revendications 1 à 4, **caractérisé en ce que** les moyens de retenue élastiques (7, 8) sont constitués par un bourrelet annulaire continu on non.

6. Dispositif de conditionnement selon l'un des revendications 1 à 5, **caractérisé en ce que** les moyens de retenue élastiques (7, 8) sont constitués par des languettes (15, 16) dont les extrémités libres sont orientées vers l'intérieur du tube (13).

7. Dispositif de conditionnement selon l'une des revendications 1 à 6, **caractérisé en ce que** la base du tube (13) est équipée d'une collerette (9), éventuellement munie de moyens destinés à empêcher le dispositif de rouler en position horizontale.

8. Dispositif de conditionnement selon l'une des revendications 1 à 7, **caractérisé en ce que** la base du tube comporte une ou plusieurs ouvertures (17) destinées à faciliter la poussée sur le fond du flacon.

9. Dispositif de conditionnement selon l'une des revendications 1 à 8, **caractérisé en ce que** le cops tubulaire est en matière plastique antichoc et transparente.

10. Dispositif de conditionnement selon l'une des revendications 1 à 9, **caractérisé en ce que** le dispositif est stérilisé dans son conditionnement à l'oxyde d'éthylène, à la vapeur ou par rayonnement.

11. Dispositif de conditionnement selon l'une des revendications 1 à 10, **caractérisé en ce que** le dispositif est conditionné sous blister.

## Claims

1. Safety packaging device for a bottle (1) for medical use, allowing the contents of the bottle (1) to be transferred directly into a container, such as an infusion bag (6), comprising:
- a cylindrical tubular body covering the lateral walls of the bottle (1) over the full height of the latter, both in the storage position and in the position of use of the bottle,
- a partition (12) perpendicular to the axis of the tubular body
✔ the partition defining a first open chamber (A) and a second open chamber (B), the second chamber (B) being formed by a tube (13) with first retention means (7) placed above the bottle (1) in the storage position and second retention means (8) placed under the bottle (1) in the storage position,
■ the first retention means (7) being designed to prevent accidental piercing of the stopper of the bottle (1) in the storage position, and to prevent downward axial displacement of said bottle in the position of use, and being sufficiently elastic to permit the axial displacement of said bottle towards the transfer means under the action of a thrust exerted on the bottom (14) of said bottle, and
■ the second retention means (8) being designed to prevent the bottle (1) from escaping from the second chamber (B) in the storage position, and being sufficiently elastic to permit the introduction of said bottle into the device,
✔ the partition being provided with means by which the means for transferring the contents of the bottle (1) into the container are held in place.

2. Packaging device according to Claim 1, **characterized in that** the transfer means are formed by a double-pointed needle (10, 11).

3. Packaging device according to Claim 1, **characterized in that** the transfer means are formed by a needle in the direction of the bottle (1) and a male or female luer site in the direction of the container.

4. Packaging device according to one of Claims 1 to 3, **characterized in that** the tube (13) is narrowed at its upper end to form a tube (13a) with a diameter slightly smaller than that of the tube (13).

5. Packaging device according to one of Claims 1 to 4, **characterized in that** the elastic retention means (7, 8) are formed by a continuous or non-continuous annular bead.

6. Packaging device according to one of Claims 1 to 5, **characterized in that** the elastic retention means (7, 8) are formed by tongues (15, 16) whose free ends are oriented towards the inside of the tube (13).

7. Packaging device according to one of Claims 1 to 6, **characterized in that** the base of the tube (13) is equipped with a collar (9), optionally provided with means for preventing the device from rolling in a horizontal position.

8. Packaging device according to one of Claims 1 to 7, **characterized in that** the base of the tube comprises one or more openings (17) designed to facilitate the thrust exerted on the bottom of the bottle.

9. Packaging device according to one of Claims 1 to 8, **characterized in that** the tubular body is made of impact-resistant and transparent plastic.

10. Packaging device according to one of Claims 1 to 9, **characterized in that** the device is sterilized in its packaging using ethylene oxide, steam or radiation.

11. Packaging device according to one of Claims 1 to 10, **characterized in that** the device is packaged in a blister pack.

## Patentansprüche

1. Sicherheitsverpackungsvorrichtung für ein Fläschchen (1) mit medizinischer Nutzung, die ermöglicht, den Inhalt des Fläschchens (1) direkt in ein aufnehmendes Element wie etwa einen Perfusionsbeutel (6) zu übertragen, mit
- einem zylindrischen, röhrenförmigen Körper, der die Seitenwände des Fläschchens (1) sowohl in der Aufbewahrungsposition als auch in der Verwendungsposition des Fläschchens auf dessen gesamter Höhe abdeckt, und
- einer Trennwand (12), die zu der Achse des röhrenförmigen Körpers senkrecht ist,
✔ wobei die Trennwand eine offene erste Kammer (A) und eine offene zweite Kammer (B) definiert, wobei die zweite Kammer (B) durch ein Rohr (13) gebildet ist, das erste Rückhaltemittel (7), die in der Aufbewahrungsposition über dem Fläschchen (1) angeordnet sind, und zweite Rückhaltemittel (8), die in der Aufbewahrungsposition unter dem Fläschchen (1) angeordnet sind, enthält,
■ wobei die ersten Rückhaltemittel (7) dazu bestimmt sind, eine unerwünschte Durchlochung des Stopfens des Fläschchens (1) in der Aufbewahrungsposition und die axiale Verlagerung nach unten des Fläschchens in der Verwendungsposition zu verhindern, und ausreichend elastisch sind, um die axiale Verlagerung des Fläschchens zu den Übertragungsmitteln unter der Wirkung eines auf den Boden (14) des Fläschchens ausgeübten Schubs zuzulassen, und
■ wobei die zweiten Rückhaltemittel (8) dazu bestimmt sind, ein Austreten des Fläschchens (1) aus der zweiten Kammer (B) in der Aufbewahrungsposition zu verhindern, und ausreichend elastisch sind, um die Einführung des Fläschchens in die Vorrichtung zuzulassen,
✔ wobei die Trennwand mit Mitteln versehen ist, um die Mittel zum Übertragen des Inhalts des Fläschchens (1) in das aufnehmende Element festzuhalten.

2. Verpackungsvorrichtung nach Anspruch 1, **dadurch gekennzeichnet, dass** die Übertragungsmittel durch eine Doppelspitzen-Nadel (10, 11) gebildet sind.

3. Verpackungsvorrichtung nach Anspruch 1, **dadurch gekennzeichnet, dass** die Übertragungsmittel durch eine Nadel auf Seiten des Fläschchens (1) und durch einen Stecker- oder Buchsen-Luersitz auf Seiten des aufnehmenden Elements gebildet sind.

4. Verpackungsvorrichtung nach einem der Ansprüche 1 bis 3, **dadurch gekennzeichnet, dass** das Rohr (13) an seinem oberen Ende eingeschnürt ist, indem es ein Rohr (13a) mit einem Durchmesser bildet, der etwas kleiner als jener des Rohrs (13) ist.

5. Verpackungsvorrichtung nach einem der Ansprüche 1 bis 4, **dadurch gekennzeichnet, dass** die elastischen Rückhaltemittel (7, 8) durch einen ununterbrochenen oder unterbrochenen ringförmigen Wulst gebildet sind.

6. Verpackungsvorrichtung nach einem der Ansprüche 1 bis 5, **dadurch gekennzeichnet, dass** die elastischen Rückhaltemittel (7, 8) durch Zungen (15, 16) gebildet sind, deren freie Enden in den Innenraum des Rohrs (13) orientiert sind.

7. Verpackungsvorrichtung nach einem der Ansprüche 1 bis 6, **dadurch gekennzeichnet, dass** die Basis des Rohrs (13) mit einem Flansch (9) ausgerüstet ist, der eventuell mit Mitteln versehen ist, die dazu bestimmt sind, ein Rollen der Vorrichtung in horizontaler Position zu verhindern.

8. Verpackungsvorrichtung nach einem der Ansprüche 1 bis 7, **dadurch gekennzeichnet, dass** die Basis des Rohrs eine oder mehrere Öffnungen (17) aufweist, die dazu bestimmt sind, die Ausübung des Schubs auf den Boden des Fläschchens zu erleichtern.

9. Verpackungsvorrichtung nach einem der Ansprüche 1 bis 8, **dadurch gekennzeichnet, dass** der röhrenförmige Körper aus einem stoßfesten und lichtdurchlässigen Kunststoff besteht.

10. Verpackungsvorrichtung nach einem der Ansprüche 1 bis 9, **dadurch gekennzeichnet, dass** die Vorrichtung in ihrer Verpackung mit Ethylenoxid, mit Dampf oder durch Bestrahlung sterilisiert wird.

11. Verpackungsvorrichtung nach einem der Ansprüche 1 bis 10, **dadurch gekennzeichnet, dass** die Vorrichtung in Blister verpackt ist.
